# EUROPÄISCHE PATENTSCHRIFT

(11) **EP 1 062 401 B1**
(45) Veröffentlichungstag und Bekanntmachung des Hinweises auf die Patenterteilung: **16.08.2006**
(21) Anmeldenummer: 99957338.9
(22) Anmeldetag: 06.12.1999
(51) Int. Cl.: E05F 3/10

(54) **TÜRSCHLIESSER**
DOOR CLOSER
FERME-PORTE

(30) Priorität: 14.12.1998 DE 19857297
(43) Veröffentlichungstag der Anmeldung: 27.12.2000
(73) Patentinhaber: DORMA GmbH + Co. KG, 58256 Ennepetal (DE)
(72) Erfinder: GINZEL, Lothar, D-58239 Schwerte (DE); TILLMANN, Horst, D-58256 Ennepetal (DE); GOLLNICK, Günter, D-58339 Breckerfeld (DE)
(86) Internationale Anmeldenummer: PCT/EP1999/009538
(87) Internationale Veröffentlichungsnummer: WO 2000/036255

(56) Entgegenhaltungen:
- CH-A- 281 690
- DE-A- 19 540 793
- DE-A- 19 822 498
- DE-U- 9 413 039
- GB-A- 2 292 182
- US-A- 3 057 004
- US-A- 3 571 989
- US-A- 4 449 702
- US-A- 4 744 125

## Beschreibung

Die Erfindung betrifft einen Türschließer nach dem Oberbegriff des Patentanspruches 1, bei dem eine Hubkurvenscheibe vorhanden ist, die mit einer aus einem mit einem Dämpfungsmedium gefüllten Gehäuse austretenden Abtriebswelle kraft- und formschlüssig verbunden ist, wobei die Hubkurvenscheibe in Achsrichtung auf den Türschließer gesehen auf jeder Seite an je einer Andruckrolle anliegt und andererseits mit einem mit einer Schließfeder beaufschlagten Federkolben und andererseits mit einem Dämpfungskolben in Wirkverbindung steht, wobei der Kolben und das Gehäuse aus einem öldichten Kunststoff bestehen.

Ein gattungsbildender Türschließer ist aus der Schweizer Patentschrift 281 690 bekannt geworden. Der dort beschriebene Türschließer ist für DIN links und DIN rechts angeschlagene Türen verwendbar, wobei eine vorhandene Abtriebswelle mit einer symmetrisch ausgebildeten Nockenscheibe ausgestattet ist, die mit dem Kolben und damit mit der Schließfeder in Kontakt steht. Sowohl das Gehäuse als auch der Kolben sind aus einem öldichten Kunststoff angefertigt.

Einen weiteren Türschließer zeigt die GB 2 292 182 A, wo ein Türschlie-ßer beschrieben wird, der eine in einem Kolben vorhandene Innenverzahnung wiedergibt. Hier sind die Verzahnung und der Kolben als getrennte Bauteile ausgeführt, wobei vorzugsweise die Verzahnung aus einem anderen Material als Kunststoff, aus dem nämlich der Kolben besteht, gefertigt wird. Ebenso sind dort das Gehäuse und der das Gehäuse verschließende Stopfen aus Kunststoff hergestellt.

Die DE 9413039 U beschreibt einen Türschließer mit Zahnkolben und Ritzel, bei dem zusätzlich zum Gehäuse der Dämpfungskolben und der Schließkolben aus Kunststoff gefertigt sind.

Die Aufgabe der Erfindung besteht darin, einen leichten kostengünstigen Türschließer herzustellen, bei dem die üblicherweise anfallende spanabhebende Bearbeitung entfallen kann.

Die Aufgabe der Erfindung wird durch die Merkmale des Patentanspruches 1 gelöst.

Zur Kostenreduzierung wird deshalb erfindungsgemäß vorgeschlagen, neben den bekannten Teilen aus Kunststoff, sämtliche bearbeitungsintensiven Teile aus Kunststoff zu fertigen. Diese sind neben dem Dämpfungskolben, dem Federkolben und dem Gehäuse, die Hubkurvenscheibe, die Abtriebsachse und/oder die Andruckrollen, die mit der Hubkurvenscheibe zusammenwirken. Darüber hinaus wird nach einer erfindungsgemäßen Weiterbildung vorgeschlagen, auch die außerhalb des Türschließers vorhandenen Teile, wie Scherengestänge oder Betätigungsarm, bei einem Gleitschienentürschließer in Verbindung mit der Gleitschiene insgesamt aus Kunststoff herzustellen. Dabei ist es unerheblich, ob es sich um einen Bodentürschließer, Rahmentürschließer oder Innentürschließer handelt.

Üblicherweise sind die die Kolben umgebenden Zylinderwandungen rund ausgeführt. Dieses liegt insbesondere an den sonst stattfindenden Nacharbeiten, da die runde Form am einfachsten zu bewerkstelligen ist. Will man aber einen preiswerten kleinen Türschließer, d. h. einen Türschlie-ßer, der nicht stark aufbaut, herstellen, kann auch der Querschnitt des Kolbens, d. h. des Dämpfungskolbens und des Federkolbens oder aber auch des Kunststoffkolbens mit Verzahnungen einen anderen Querschnitt als den runden einnehmen, nämlich einen ovalen, rechteckigen, quadratischen oder viereckigen Querschnitt. All diese Formen sind fertigungstechnisch in Kunststoff problemlos herzustellen, da derlei Gehäuse bzw. Kolben im so genannten Spritzgussverfahren hergestellt werden. Diese Verfahren weisen heutzutage aufgrund der verfügbaren Kunststoffe eine enorme Maßtoleranz und damit Passgenauigkeit auf.

Ein derartiges Gehäuse muss aufgrund der geometrischen Querschnitte nicht unbedingt aus einem Teil im Spritzgussverfahren hergestellt werden. Dieses ist auch aus mehreren Segmenten oder Teilsegmenten möglich. Diese Segmente oder Teilsegmente werden über angeformte Passer bzw. Vorsprünge und damit übereinstimmende Vertiefungen im Gegenteil zusammengesetzt bzw. aneinander gesetzt und durch entsprechende Verfahren, wie Verkleben, Ultraschallschweißen, Laserschweißen oder dergleichen, kraft- und formschlüssig dauerhaft untereinander verbunden. Durch diese Verfahren wird die Formstabilität der einzelnen Segmente erhalten. Gleichzeitig ist es in der Ausführung in den einzelnen Segmenten bei dem Gehäuse möglich, auch Kanäle, Bohrungen, Taschen, Ventilsitz oder auch selbst Ventile direkt beim Herstellungsprozess, ohne Nacharbeit, mit ein- bzw. anzuformen. Hierdurch wird der Montageaufwand und damit der Herstellkostenfaktor reduziert.

Üblicherweise sind bei Türschließern die Enden durch so genannte Verschlusskappen oder Verschlüsse verschlossen, diese brauchen je nach gefertigten Segment bei dem erfindungsgemäßen Gegenstand nicht unbedingt vorhanden zu sein, da durch das Zusammenfügen der einzelnen einseitig verschlossenen Segmente eine Vormontage einzelner Teile durchaus denkbar ist. An den Segmenten, an denen erst im Nachhinein eine Verschließung möglich ist, werden dann separate Verschlüsse eingebracht. Auch diese Verschlüsse können durch Verkleben, Ultraschallschweißen oder dergleichen kraft- und formschlüssig mit den Segmenten bzw. mit dem Gehäuse kraft- und formschlüssig verbunden werden. Dabei sind neben stumpfen Ausführungen auch mit Rillen, Hinterschnitten oder Bajonettverschlüssen versehene Verschlüsse zu verwenden, um so die Montagezeiten beim Zusammenfügen zu reduzieren.
Auch die Befestigungsvorrichtungen, in Form von entsprechenden Bohrungen, um den Türschließer im fertigen Zustand an seinem angestammten Platz zu montieren, können gleichzeitig bei einer Spritzgussausführung in Kunststoff spanlos angeformt werden. Die Erfindung wird nachfolgend anhand verschiedener schematisch dargestellter Ausführungsbeispiele näher erläutert.

Es zeigen:
- Figur 1:: Einen axialen Schnitt durch eine Seitenansicht eines Obentürschließers mit einer Hubkurvenscheibe.
- Figur 2:: Einen axialen Schnitt durch eine Draufsicht eines Obentürschließers gemäß Figur 1.
- Figur 3:: Einen Schnitt durch einen Obentürschließer in der Vorderansicht mit einer Innenverzahnung, nach dem Stand der Technik.
- Figur 4:: Schnitt durch eine Draufsicht eines Obentürschließers gemäß Figur 3.
- Figur 5:: Schnitt durch ein Gehäuse eines Türschließers, welches aus einzelnen Segmenten besteht.
- Figur 6:: Seitenansicht zweier Gehäusehälften, bestehend aus zwei _ Gehäusesegmenten mit einem quadratischen Querschnitt des Kolbenraumes.

Neben der nachfolgenden Figurenbeschreibung verschiedener Ausführungsbeispiele gemäß eines Obentürschließers ist der erfindungsgemäße Gedanke ebenso auf Bodentürschließer, Rahmentürschließer und Innentürschließer anzuwenden. Bei den Obentürschließern, Rahmentürschlie-ßern und Innentürschließern kann sowohl eine Gestänge, in Form eines Scherengestänges, oder ein Betätigungsarm in Verbindung mit einer Gleitschiene verwendet werden. Auch diese Teile, Gleitschiene, Betätigungsarm und Scherengestänge, sind aus einem die entsprechende Festigkeit aufweisenden Kunststoff hergestellt.

Der in den Figuren 1 und 2 wiedergegebene Türschließer weist eine Hubkurvenscheibe 1 auf, die von einer Abtriebsachse 3 durchdrungen wird. Die Abtriebsachse 3 ist im oberen Bereich durch eine Abtriebsachsenlagerung 17 und im unteren Bereich durch eine Abtriebsachsenlagerung 16 innerhalb eines Gehäuses 2 gelagert. Das Lager besteht dabei entweder aus einem Sintermaterial oder einem Nagellager bzw. Kugellager. Die Abtriebsachsenlagerungen 16 und 17 können neben dem Gehäuse 2 ebenfalls aus Kunststoff hergestellt sein. Die Kurvenbahnen der Hubkurvenscheibe 1 kommen auf der einen Seite mit einer Andruckrolle 7, die über eine Achse 14 innerhalb eines Dämpfungskolbens 14 gelagert ist, in Berührung. Auf der anderen Seite liegt die Hubkurvenscheibe 1 mit einer Andruckrolle 8, die über eine Achse 15 innerhalb eines Federkolbens 6 gelagert ist, in Berührung. Gegen das andere Ende des Federkolbens 6 kommt eine Schließfeder 13 einerends und andererends gegen eine Federgegenplatte 31 zur Anlage. Die seitlichen Enden des Gehäuses 2 sind durch Verschlüsse 18 und 19, die entweder durch Verkleben, Ultraschallschweißen, Laserschweißen oder dergleichen mit dem Gehäuse 2 kraft- und formschlüssig verbunden sind, verschlossen. Da für die Steuerfunktion eines Türschließers entsprechende Kanäle 20 in Verbindung mit Ventilen 29 notwendig sind, sind diese im Herstellungsprozess gleichzeitig in das Gehäuse 2 spanlos eingeformt worden. Sowohl innerhalb des Dämpfungskolbens 4 als auch im Federkolben 6 sind darüber hinaus während des Fertigungsprozesses dieser Kolben Rückschlagventile 5 gleichzeitig mit eingeformt worden. Es ist jedoch auch möglich, diese Rückschlagventile 5 separat herzustellen, wobei sie in einem solchen Fall auch nur aus Kunststoff bestehen.

Um ein solches Gehäuse 2 an einer Tür oder oberhalb der Tür zu befestigen, ist eine Befestigungsvorrichtung 28 gleichzeitig in oder an das Gehäuse 2 während des Herstellprozesses spanlos angeformt worden.

Es versteht sich, durch den Weg der Kunststoffverarbeitung, ohne nachträgliche Bearbeitung, dass neben der durchgehenden Zylinderbohrung für den Dämpfungskolben 4, den Federkolben 6 und die Schließfeder 13, die im Stand der Technik rund ausgeführt sind, dass auch andere Formen möglich sind. Dieses sind insbesondere eine ovale Form, was gleichzeitig bedeuten würde, dass der Schließer in seinen Abmaßen wesentlich schmaler wäre, oder eine rechteckige oder quadratische Form.

In der Figur 2, bei der ein einteiliges Gehäuse wiedergegeben wird, wird deutlich, dass aufgrund von gleichen Materialien sowohl für den Dämpfungskolben 4 als auch den Federkolben 6 und die Hubkurvenscheibe 1 mit der Abtriebsachse 3 aufgrund von Erwärmungen, beispielsweise durch Sonneneinstrahlung, bei einem solchen Türschließer keine Probleme hinsichtlich der Wärmeausdehnung auftreten können, da das verwendete Material für alle Bauteile den gleichen Ausdehnungskoeffizienten hat. Dieses ist im Stand der Technik nicht gegeben, da bei der Verwendung von beispielsweise Stahl oder Leichtmetall in Verbindung mit Kunststoff unterschiedlichste Ausdehnungskoeffizenten wirken, was zwangsläufig zu Leckagen bzw. zu Ausfällen einer solchen Tür führen muss.

In einem Beispiel der Figuren 3 und 4 nach dem Stand der Technik wird ein Zahnstangentürschließer mit einem Kolben 10, der aus Kunststoff besteht und eine Innenverzahnung 11 aufweist, wiedergegeben. Mit der Verzahnung 11 steht ein Ritzel 12 in Wirkverbindung, wobei das Ritzel 12 auf der Abtriebsachse 3 kraft- und formschlüssig mit angeformt ist. Neben dem Gehäuse 9 sind bei diesem Ausführungsbeispiel der Kolben 10 mit seiner Verzahnung 11 und die Abtriebsachse 3 mit ihrem Ritzel 12 ebenfalls aus Kunststoff hergestellt. Somit hat der Türschließer die gleichen Eigenschaften der Figuren 1 und 2, d. h. auch bei diesem Türschließer würde eine Erwärmung aufgrund der gleichen Ausdehnungskoeffizienten hinsichtlich der Funktion keine Ausfälle mit sich bringen. Die Enden des Gehäuses 9 sind ebenfalls durch Verschlüsse 18 und 19, die ebenfalls durch Verkleben, Ultraschallschweißen, Laserschweißen oder dergleichen kraft- und formschlüssig mit dem Gehäuse 9 verbunden sind, verschlossen.

Bei der Ausführung eines Bodentürschließers ganz in Kunststoff wird natürlich auch der zu dem Bodentürschließer gehörende Zementkasten ebenfalls aus Kunststoff hergestellt.

Das in der Figur 5 dargestellte Ausführungsbeispiel zeigt ein Gehäuse eines Türschließers, welches aus verschiedenen Segmenten 21 und 22 zusammengesetzt wird. Dabei ist es möglich, verschiedene Segmente fertigungstechnisch einzeln auszuführen, so beispielsweise das Segment 22, welches als einseitig offenes Segment mit angeformten Befestigungen 28 wiedergegeben worden ist. An den zu verbindenden Stellen haben die Segmente 21 und 22 Passer 26 und Vertiefungen 27, die beim Aneinanderfügen ineinander eingreifen und beim anschließenden Verfahren zur Verbindung der Segmente 21 und 22 eine kraft- und formschlüssige und darüber hinaus formstabile Form eingehen. Der Kolbenraum 30, der sich innerhalb der Segmente 21 und 22 befindet, wird auf der offenen Seite des Segmentes 21 durch einen Verschluss 19 verschlossen. In dem Segment 21 ist darüber hinaus eine Bohrung 23 für die in der Figur 1 wiedergegebenen Abtriebsachsenlagerungen 16 und 17 gleichzeitig spanlos mit eingeformt.

Neben der Teilung der Segmente 21 und 22 ist es auch möglich, die Segmente in anderer Form zu teilen, wie es die Figur 6 wiedergibt. Hier sind Segmente 24 und 25 dargestellt, die in Längsrichtung des Türschließer über Passer 26 und Vertiefungen 27 miteinander verbunden werden. Gleichzeitig ist in diesem Ausführungsbeispiel der Figur 6 der Kolbenraum 30 als quadratischer Kolbenraum wiedergegeben worden.

Bei den vorgenannten Ausführungsbeispielen, die keinen Anspruch auf Vollständigkeit erheben, wird davon ausgegangen, dass es sich um Türschließer jeglicher Art handelt, die ohne nachträgliche Bearbeitung der Einzelteile und Segmente zusammengebaut werden. Dabei kann ein solcher Zusammenbau auch in einem automatischen Verfahren durchgeführt werden. Die aus Kunststoff, vorzugsweise in einem spritztechnischen Verfahren, hergestellten Teile werden, ohne nachträgliche weitere Bearbeitung, durch Verkleben, Ultraschallschweißen, Laserschweißen oder dergleichen untereinander kraft- und formschlüssig verbunden. Als Kunststoff kann ein carbonfaser- oder glasfaserverstärkter Kunststoff verwendet werden.

## Patentansprüche

1. Türschließer, der eine Hubkurvenscheibe aufweist, die mit einer aus einem mit einem Dämpfungsmedium gefüllten Gehäuse (2) austretenden Abtriebswelle kraft- und formschlüssig verbunden ist, wobei die Hubkurvenscheibe in Achsrichtung auf den Türschließer gesehen auf jeder Seite an je einer Andruckrolle anliegt und einerseits mit einem mit einer Schließfeder beaufschlagten Federkolben (6) und andererseits mit einem Dämpfungskolben (4) in Wirkverbindung steht, wobei die Kolben (4, 6) und das Gehäuse (2) aus einem öldichten Kunststoff bestehen, **dadurch gekennzeichnet, dass** neben dem Dämpfungskolben (4), dem Federkolben (6) und dem Gehäuse (2) die Hubkurvenscheibe (1), die Abtriebsachse (3) und/oder die Andruckrollen (7, 8) aus Kunststoff bestehen.

2. Türschließer nach Anspruch 1, **dadurch gekennzeichnet, dass** der Türschließer ein Bodentürschließer oder ein Türschließer mit einem Scherengestänge oder Betätigungsarm in Verbindung mit einer Gleitschiene oder ein Rahmentürschließer oder ein Innentürschließer ist, wobei auch das Scherengestänge, der Betätigungsarm und die Gleitschiene ganz oder teilweise aus Kunststoff bestehen.

3. Türschließer nach den Ansprüchen 1 und 2, **dadurch gekennzeichnet, dass** der Dämpfungskolben (4) und der Federkolben (6) einen ovalen Querschnitt aufweisen.

4. Türschließer nach den Ansprüchen 1 und 2, **dadurch gekennzeichnet, dass** der Dämpfungskolben (4) und der Federkolben (6) einen rechteckigen oder quadratischen Querschnitt aufweisen.

5. Türschließer nach Anspruch 1, **dadurch gekennzeichnet, dass** das Gehäuse (2) aus Segmenten (21, 22, 24, 25) oder Teilsegmenten, die untereinander verbunden werden, besteht.

6. Türschließer nach Anspruch 5, **dadurch gekennzeichnet, dass** die Segmente (21, 22, 24, 25) über angeformte Passer (26) oder Vorsprünge und damit übereinstimmende Vertiefungen (27) zusammensetzbar bzw. aneinander setzbar sind.

7. Türschließer nach Anspruch 5, **dadurch gekennzeichnet, dass** in den Segmenten (21, 22, 24, 25) und Kolben (4, 6) Kanäle (20), Bohrungen, Taschen, Ventilsitze usw. direkt beim Herstellungsprozess, ohne Nacharbeit, mit ein- oder angeformt worden sind.

8. Türschließer nach den Ansprüchen 5 und 6, **dadurch gekennzeichnet, dass** das Gehäuse (2) an den Stirnseiten durch separate Verschlüsse (18, 19) verschlossen wird.

9. Türschließer nach einem oder mehreren der vorhergehenden Ansprüche, **dadurch gekennzeichnet, dass** das Gehäuse (2) und/oder die Segmente (21, 22, 24, 25) Befestigungsvorrichtungen (28) zur Montage des Türschließers spanlos angeformt haben.

10. Türschließer nach Anspruch 1, **dadurch gekennzeichnet, dass** als Kunststoff ein carbonfaser- oder glasfaserverstärkter Kunststoff verwendet wird.

11. Türschließer nach den Ansprüchen 5, 6 und 8, **dadurch gekennzeichnet, dass** die Segmente (21, 22, 24, 25) und Verschlüsse (18, 19) durch Verklebung, Ultraschallschweißen, Laserschweißen oder dergleichen untereinander verbunden werden.

12. Türschließer nach Anspruch 2, **dadurch gekennzeichnet, dass** der zu dem Bodentürschließer gehörende Zementkasten aus Kunststoff besteht.

## Claims

1. A door closer having a cam disc, which is non-positively and positively connected to an output shaft protruding from a housing (2) which is filled with a damping medium, the cam disc, seen in axial direction of the door closer, at both sides bearing against one pressure roller respectively, and, at the one end, being in operative connection with a spring piston (6) charged by a closing spring and, at the other end with a damping piston (4), the pistons (4, 6) and the housing (2) consisting of oil-tight plastic material, **characterized in that**, in addition to the damping piston (4), the spring piston (6) and the housing (2), the cam disc (1), the output shaft (3) and/or the pressure rollers (7, 8) consist of plastic material.

2. A door closer according to claim 1, **characterized in that** the door closer is a floor spring or a door closer including a parallel arm assembly or an actuating arm combined with a sliding channel or a transom door closer or an interior door closer, whereby the parallel arm assembly, the actuating arm and the slide channel as well completely or partially consist of plastic material.

3. A door closer according to the claims 1 and 2, **characterized in that** the damping piston (4) and the spring piston (6) have an oval cross-section.

4. A door closer according to the claims 1 and 2, **characterized in that** the damping piston (4) and the spring piston (6) have a rectangular or a square cross-section.

5. A door closer according to claim 1, **characterized** Oin that the housing (2) consists of segments (21, 22, 24, 25) or of partial segments, which are interconnected.

6. A door closer according to claim 5, **characterized in that** the segments (21, 22, 24, 25) can be assembled, respectively joined to each other by means of conformed register parts (26) or protrusions and indentations (27) mating therewith.

7. A door closer according to claim 5, **characterized in that** channels (20), bores, pockets, valve seats, etc. are directly moulded or conformed to the segments (21, 22, 24, 25) and to the pistons (4, 6) during the manufacturing process without the need of any finishing operation.

8. A door closer according to the claims 5 and 6, **characterized in that** the housing (2) is closed at the end sides by means of separate closures (18, 19).

9. A door closer according to one or more of the preceding claims, **characterized in that** attachment devices (28) for mounting the door closer are non-chippingly conformed to the housing (2) and/or to the segments (21, 22, 24, 25).

10. A door closer according to claim 1, **characterized in that** a carbon fibre reinforced or glass fibre reinforced plastic material is used as plastic material.

11. A door closer according to the claims 5, 6 and 8, **characterized in that** the segments (21, 22, 24, 25) and the closures (18, 19) are interconnected by gluing, ultra-sound welding, laser welding or the like.

12. A door closer according to claim 2, **characterized in that** the cement case assigned to the floor spring consists of plastic material.

## Revendications

1. Ferme-porte avec un disque-came, qui est connecté par la force et par la forme avec un arbre commandé sortant d'un boîtier (2), qui est rempli de medium d'amortissement, le disque-came, vu en direction axiale du ferme-porte, des deux côtés reposant sur un galet presseur respectif, et d'un côté étant en connexion opérative avec un piston de ressort (6) chargé par l'intermédiaire d'un ressort de fermeture et de l'autre côté avec un piston d'amortissement (4), les pistons (4, 6) et le boîtier (2) consistant en une matière plastique étanche à l'huile, **caractérisé en ce que**, en plus du piston d'amortissement (4), du piston à ressort (6) et du boîtier (2), le disque-came (1 ), l'arbre commandé (3) et/ou les galets presseurs (7, 8) consistent en matière plastique.

2. Ferme-porte selon la revendication 1, **caractérisé en ce que** le ferme-porte est un pivot au sol ou un ferme-porte avec des bras parallèles ou un bras d'actionnement combiné avec une glissière ou un ferme-porte de porte à cadre ou un ferme-porte intérieur, où les bras parallèles, le bras d'actionnement et la glissière consistent aussi complètement ou partiellement en matière plastique.

3. Ferme-porte selon les revendications 1 et 2, **caractérisé en ce que** le piston d'amortissement (4) et le piston à ressort (6) ont une section ovale.

4. Ferme-porte selon les revendications 1 et 2, **caractérisé en ce que** le piston d'amortissement (4) et le piston à ressort (6) ont une section rectangulaire ou carrée.

5. Ferme-porte selon la revendication 1, **caractérisé en ce que** le boîtier (2) consiste en segments (21, 22, 24, 25) ou en segments partiels qui sont interconnectés.

6. Ferme-porte selon la revendication 5, **caractérisé en ce que** les segments (21, 22, 24, 25) peuvent être assemblés, respectivement reliés entre-eux par l'intermédiaire de pièces de repère (26) ou de projections et de creux (27) y correspondants.

7. Ferme-porte selon la revendication 5, **caractérisé en ce que** des canaux (20), des perçages, des poches, des sièges de vannes, etc., sont directement moulés dans ou conformés aux segments (21, 22, 24, 25) et aux pistons (4, 6) lors du processus de fabrication sans besoin de retoucher.

8. Ferme-porte selon les revendications 5 et 6, **caractérisé en ce que** le boîtier (2), sur les faces terminales, est fermé par des obturateurs (18, 19) séparés.

9. Ferme-porte selon l'une ou plusieurs des revendications précédentes, **caractérisé en ce que** des dispositifs de raccordements (28) pour monter le ferme-porte sont conformés sur le boîtier (2) et/ou sur les segments (21, 22, 24, 25) sans enlèvement de copeaux.

10. Ferme-porte selon la revendication 1, **caractérisé en ce que** la matière plastique utilisée est une matière plastique renforcée aux fibres de carbone ou renforcée aux fibres de verre.

11. Ferme-porte selon les revendications 5, 6 et 8, **caractérisé en ce que** les segments (21, 22, 24, 25) et les obturateurs (18, 19) sont interconnectés par collage, par soudage à ultrasons, par soudage au laser ou similaire.

12. Ferme-porte selon la revendication 2, **caractérisé en ce que** le caisson à ciment associé au pivot au sol consiste en matière plastique.
